# EUROPÄISCHE PATENTSCHRIFT

(11) **EP 2 811 857 B1**
(45) Veröffentlichungstag und Bekanntmachung des Hinweises auf die Patenterteilung: **09.08.2017**
(21) Anmeldenummer: 13701028.6
(22) Anmeldetag: 18.01.2013
(51) Int. Cl.: A45D 1/00, A45D 2/00

(54) **HAARGLÄTTEISEN**
HAIR STRAIGHTENER
FER À LISSER

(30) Priorität: 06.02.2012 DE 102012201738
(43) Veröffentlichungstag der Anmeldung: 17.12.2014
(73) Patentinhaber: BSH Hausgeräte GmbH, 81739 München (DE)
(72) Erfinder: ALTMANN, Berthold, 83374 Oderberg (DE); BLISCHKE, Daniela, 92360 Mühlhausen (DE); COPITZKY, Thomas, 83278 Traunstein (DE); HAFER, Christian, 85435 Erding (DE)
(86) Internationale Anmeldenummer: PCT/EP2013/050920
(87) Internationale Veröffentlichungsnummer: WO 2013/117409

(56) Entgegenhaltungen:
- EP-A1- 1 967 088
- EP-A1- 2 399 481
- WO-A1-2013/004519
- WO-A2-2006/099522
- FR-A1- 2 916 944
- GB-A- 2 402 876
- GB-A- 2 475 569

## Beschreibung

Die vorliegende Erfindung betrifft ein Haarglätteisen mit einer beheizbaren Platte mit einer Gebrauchsoberfläche zum Glätten der Haare.

Haarglätteisen sind in einer Vielzahl von Ausführungsformen bekannt, z.B. aus der EP 1 967 088 A1. Ein Haarglätteisen ist typischerweise eine Anordnung mit zwei aufeinanderpressbaren glatten Funktionsflächen, von denen zumindest eine beheizbar ist. Durch Pressen der Haare zwischen die Funktions- bzw. Gebrauchsoberfläche und gleichzeitiges Beheizen werden die Haare geglättet. Zudem ist aus der GB 2 475 569 A ein Haarglätteisen bekannt, das zum Formen von Locken und zum Glätten der Haare geeignet ist.

Durch die Beheizung der beheizbaren Platte, die oft auf der der Gebrauchsoberfläche abgewandten Seite der Platte erfolgt, befinden sich beim Betrieb des Haarglätteisens in unmittelbarer Nähe des Kopfes des Benutzers spannungsführende Teile, was im Falle eines Defekts bzw. Bruchs des Gehäuses oder der Platte des Haarglätteisens ein hohes Sicherheitsrisiko darstellen kann.

Das Erzielen der Glättwirkung des Haarglätteisens hängt dabei unter anderem von der Temperatur der beheizbaren Platte und von der von den Platten auf die Haare übertragenen Zugkraft ab. Häufig verwendete Materialien wie emailliertes oder lackiertes Aluminium haben eine vergleichsweise raue Oberflächenstruktur, die zum Aufrauen bzw. Aufritzen der Haare und somit zu Haarschädigungen führen kann.

Es besteht somit die Aufgabe, ein Haarglätteisen derart zu verbessern, dass dieses ein verbessertes Glättergebnis und eine komfortablere Handhabung ermöglicht.

Die Lösung der gestellten Aufgabe gelingt durch ein Haarglätteisen mit den Merkmalen des Anspruchs 1. Es sei bereits hier explizit darauf hingewiesen, dass die in sämtlichen Ansprüchen enthaltenen Bezugszeichen nicht zu einer einschränkenden Auslegung des Wortlauts der Ansprüche herangezogen werden sollen und dürfen. Deren implizite Verweise auf spezielle Ausführungsbeispiele der in den Ansprüchen definierten Gegenstände und Verfahren soll vielmehr lediglich das Verständnis des durch den Wortlaut der Ansprüche definierten Schutzumfangs erleichtern.

Erfindungsgemäß wird dies ermöglicht, indem bei einem Haarglätteisen mit einer beheizbaren Platte mit einer Gebrauchsoberfläche zum Glätten der Haare für das Material der Platte, welches mit den Haaren in Verbindung kommt, Glas verwendet wird. Das Glas besitzt eine geringe Oberflächenrauhigkeit, sodass die Reibung bei der Anwendung des Glätteisens minimiert ist und der Komfort bei der Anwendung dadurch erhöht wird. Ferner wird auch auf mikroskopischer Skala eine Glättung der Haare erzielt, was insbesondere zu einem verbesserten Ergebnis der Behandlung führt.

Als Glas soll hierin ein überwiegend amorpher Werkstoff Verstanden werden. Im idealisierten Fall optimaler Prozessführung bei der Herstellung von Gläsern ist der Gesamte Festkörper amorph. Selbstverständlich sollen als Gläser hierin auch Werkstoffe verstanden werden, die einen kristallinen Anteil haben, der beispielsweise durch eine suboptimale Temperaturführung beim Herstellen eines Glases aus einer Schmelze verursacht werden kann. Auch Gläser mit verunreinigenden Beimengungen von Stoffen, die nicht zu den die Gläser bildenden Netzwerkbildnern gehören, sind Gläser im Sinne dieses Dokuments, wobei derartige Verunreinigungen auch bewusst eingebracht werden können, um eine Färbung der Gläser zu bewirken. Auch Abseits solcher Verunreinigungen bestehen Gläser meist aus mehreren Elementen bzw. Molekülen als Netzwerkbildner. Ein bekanntes Einkomponentenglas ist beispielsweise hingegen Quarzglas, das, abgesehen von möglichen Verunreinigungen, aus reinem SiO₂ besteht.

Vorteilhafte Aus- und Weiterbildungen, welche einzeln oder in Kombination miteinander eingesetzt werden können, sind Gegenstand der abhängigen Ansprüche. Die Bezugszeichen in den Ansprüchen haben keine einschränkende Wirkung, sondern sollen lediglich deren Lesbarkeit verbessern.

Erfindungsgemäß ist die Platte mittels einer Lagerung federnd bezüglich des Gehäuses des Glätteisens gelagert. Dies kann die Bedienung erleichtern, in dem ein exaktes Ausrichten des Glätteisens bezüglich der Haare nicht erforderlich ist, da kleinere Fehlausrichtungen durch die federnd gelagerte Platte automatisch kompensiert werden. Ferner kann die federnde Lagerung verhindern, dass die Glasplatte beim normalen Gebrauch bzw. beim Fehlgebrauch durch Herunterfallen oder ähnliches beschädigt wird. Insoweit verbessert eine federnde Lagerung auch die Sicherheit des Geräts, da die Wahrscheinlichkeit sinkt, dass bei einem Herunterfallen spannungsführende Teile, die auf der der Gebrauchsoberfläche abgewandten Seite der beheizbaren Platte angeordnet sind, in direktem Kontakt mit einem Benutzer gelangen können.

Erfindungsgemäß umfasst die Lagerung der Platte ein Kopplungselement aus einem elastischen Material, das die erforderliche Elastizität bzw. Federung bezüglich des Gehäuses sicherstellt. Dabei ist das elastische Material zumindest zwischen zwei gegenüberliegenden Kanten der Platte und dem elastischen Gehäuse angeordnet, beispielsweise an den längeren Kanten einer quaderförmigen Grundgeometrie der Platte oder kann das elastische Material die Platte aus Glas selbstverständlich auch vollständig umschließen, bzw. es können abschnittsweise Elemente aus elastischem Material am Umfang der Platte verteilt angeordnet sein.

Gemäß einigen Ausführungsbeispielen erfolgt die Anbindung des elastischen Materials an die Platte derart, dass sich das Kopplungselement aus dem elastischen Material in eine Nut erstreckt, die mit den zumindest zwei gegenüberliegenden Kanten der Platte, die zur Lagerung verwendet werden, verbunden ist. Das heißt, das elastische Material greift in eine Nut ein, welche wiederum starr mit der Platte verbunden ist, um eine federnde Lagerung zu erzielen. Auf der Gehäuseseite kann das Kopplungselement beispielsweise ebenfalls in einer Nut geführt sein, sowie auf andere Art und Weise an das Gehäuse angebunden sein. Beispielsweise kann das elastische Material mit dem Gehäuse verklebt, verschweißt, verschraubt oder auf andere Art kraft-, form- oder stoffschlüssig verbunden sein.

Bevorzugt weist die Platte selbst die Nut auf, d. h. die Nut erstreckt sich an den zumindest zwei gegenüberliegenden Kanten der Platte in das Material der Platte selbst, was ein zusätzliches Verbindungsbauteil überflüssig macht.

Bevorzugt ist dabei die Lagerung der Platte derart, dass die dem Benutzer zugewandte Gebrauchsoberfläche der Platte sämtliche an die Gebrauchsoberfläche angrenzenden Teile des Gehäuses bzw. der das Gehäuse mit der Platte verbindenden Kopplungselemente überragt, sodass ein störungsfreier Kontakt zwischen den zwei gegenüberliegenden beheizbaren Platten ermöglicht wird, wenn die beiden Hälften eines Glätteisens aufeinander geklappt werden.

Gemäß einigen weiteren Ausführungsbeispielen hat das elastische Material zwischen der Platte und dem Gehäuse die Form einer Sicke, d. h. das elastische Material zwischen der Platte und dem Gehäuse hat beispielsweise die Form eines Halbkreises bzw. mehrerer aneinander angrenzender Halbkreise, um die Federwirkung zu erhöhen.

Gemäß einigen anderen Ausführungsbeispielen ist das Kopplungselement in Form eines Hohlzylinders aus dem elastischen Material gebildet, was ebenfalls dazu dient, die Elastizität weiter zu erhöhen.

Gemäß einigen weiteren Ausführungsbeispielen wird die Elastizität der Lagerung durch die Querschnittsfläche bzw. die Form des Kopplungselements ermöglicht. Insbesondere weist bei einigen Ausführungsbeispielen das elastische Material einen sich in Richtung der Gebrauchsoberfläche öffnenden trapezförmigen Querschnitt auf, sodass die Platte in einer sich verjüngenden Lagerung aus einem elastischen Material aufgenommen wird. Bei einer Druckbelastung wird die Elastizität durch Komprimieren des elastischen Materials und Einsinken der Platte in Richtung des sich verjüngenden Querschnitts erzielt.

Bevorzugt ist das elastische Material mit der Platte stoffschlüssig verbunden, d. h. also verklebt oder an die Platte angespritzt, was eine günstige Herstellung des Haarglätteisens ermöglicht.

Gemäß einigen weiteren Ausführungsbeispielen ist die Platte durch eine Mehrzahl von Federelementen, die auf der von der Gebrauchsoberfläche der Platte abgewandten Seite, also der Rückseite der Platte, angeordnet sind, bezüglich des Gehäuses gelagert. Das heißt, die Mehrzahl von Federelementen befindet sich zwischen der Platte und dem Gehäuse.

Gemäß einigen weiteren Ausführungsbeispielen kann die Platte in dem Gehäuse auf einem Flüssigkeitsbett bzw. einem mit Flüssigkeit gefüllten Reservoir gelagert sein. Das heißt, die Platte liegt zumindest teilweise auf einem Flüssigkeitsvolumen auf, dessen Deformation die federnde Lagerung bewirkt oder unterstützt. Gemäß einigen weiteren Ausführungsbeispielen kann das mit Flüssigkeit gefüllte Volumen dazu dienen, einen oder mehrere Federtöpfe aneinander zu koppeln. Wird eine Verbindung zwischen dem flüssigkeitsgefüllten Volumen und der Platte mit Druck belastet, überträgt das flüssigkeitsgefüllte Volumen die Kraft auf einen weiteren mit der Platte gekoppelten Träger. Dies führt, verglichen mit ungekoppelten Federelementen, zu einer effizienteren und Stöße besser dämpfenden Lagerung.

Erfindungsgemäß sind die federnden Elemente bzw. die Kopplungselemente aus dem elastischen Material unmittelbar mit der Platte selbst verbunden, oder diese weist einen mit der Platte verbundenen Rahmen auf, an welchen wiederum die Kopplungselemente bzw. die Federelemente angreifen. Dies ermöglicht beispielsweise auch die Verwendung von Materialien für die Kopplungselemente, die bei direktem Kontakt mit einem Glas dasselbe beschädigen könnten. Federelemente, die mit dem Rahmen oder mit der Platte direkt gekoppelt sein können, können beispielsweise Schraubenfedern, Blattfedern oder sämtliche Geometrien eines intrinsisch elastischen Materials sein. Ein elastisches Material ist also erfindungsgemäß ein Silikon oder ein anderer Kunststoff, wie beispielsweise ein Gummi.

Die vorliegende Erfindung ermöglicht mit einfachen konstruktiven und kostengünstigen Mitteln ein Haarglätteisen mit einer verbesserten Handhabung und einer verbesserten Glättfunktion zur Verfügung zu stellen.

Weitere vorteilhafte Ausgestaltungen werden nachfolgend an Hand einiger in der Zeichnung dargestellten Ausführungsbeispiele, auf welches die Erfindung jedoch nicht beschränkt ist, näher beschrieben.

Es zeigen schematisch:
- Fig. 1: einen Schnitt durch ein Ausführungsbeispiel eines Haarglätteisens;
- Fig. 2: ein Ausführungsbeispiel einer beheizbaren gläsernen Platte eines Haarglätteisens;
- Fig. 3: ein weiteres Ausführungsbeispiel einer beheizbaren gläsernen Platte eines Haarglätteisens mit Kopplungsvorrichtungen zum Verbinden mit einem Gehäuse;
- Fig. 4: ein Ausführungsbeispiel, das nicht Teil der Erfindung ist, einer Glasplatte mit elastischer Lagerung;
- Fig. 5: ein weiteres Ausführungsbeispiel, das nicht Teil der Erfindung ist, einer Glasplatte mit elastischer Lagerung;
- Fig. 6: ein weiteres Ausführungsbeispiel, das nicht Teil der Erfindung ist, einer Glasplatte mit elastischer Lagerung;
- Fig. 7: ein weiteres Ausführungsbeispiel, das nicht Teil der Erfindung ist, einer Glasplatte mit elastischer Lagerung;
- Fig. 8: ein Ausführungsbeispiel, das nicht Teil der Erfindung ist, einer federnd gelagerten Glasplatte;
- Fig. 9: ein weiteres Ausführungsbeispiel, das nicht Teil der Erfindung ist, einer federnd gelagerten Glasplatte;
- Fig. 10: ein Ausführungsbeispiel, das nicht Teil der Erfindung ist, eines Haarglätteisens mit einer federnd gelagerten Glasplatte; und
- Fig. 11: ein weiteres Ausführungsbeispiel, das nicht Teil der Erfindung ist, einer federnd gelagerten Glasplatte.

Bei der nachfolgenden Beschreibung bevorzugter Ausführungsformen der vorliegenden Erfindung bezeichnen gleiche Bezugszeichen gleiche oder vergleichbare Komponenten.

Fig. 1 zeigt eine Schnittansicht durch ein Ausführungsbeispiel eines Haarglätteisens mit einer beheizbaren Platte 2, die eine Gebrauchsoberfläche 4 aufweist, die zum Glätten der Haare dient und die Glas enthält, bevorzugt aus einem Glas besteht, um ein gutes Glättergebnis zu erzielen.

Die Glasplatte 2 befindet sich innerhalb eines zumindest teilweise umlaufenden Rahmens 6, der mit der Platte verbunden ist, wobei sich an dem Rahmen 6 eine über den Rahmen 6 mit der Platte 2 verbundene Nut 8 befindet. Der Rahmen 6 kann dabei aus jedwedem Material, beispielsweise aus Kunststoff, bestehen. Das Gehäuse 10 weist eine zur Nut 8 korrespondierende Gehäusenut 12 auf. In der Nut 8 und der Gehäusenut 12 befindet sich als elastisches Kopplungselement 14 ein Silikonring. Der Silikonring befindet sich zumindest auf den beiden einander gegenüberliegenden Längsseiten der Platte 2, um die elastische und stabile Lagerung zu gewährleisten. Selbstverständlich kann sich der Silikonring auch vollständig um die Platte umlaufend in einer dazu korrespondierenden Nut erstrecken.

So sorgt das Kopplungselement 14 aus Silikon zum einen für eine elastische Plattenlagerung, was bei normaler Anwendung den Bedienkomfort erhöht und zum anderen bei einer Fehlbedienung, also bei einer Krafteinwirkung von außen, beispielsweise durch Herunterfallen des Geräts, die Platte 2 aus Glas schützt. Selbstverständlich ist an Stelle des hier beispielhaft genannten Silikons auch jeder andere elastische Stoff denkbar, beispielsweise ein Gummi oder ein plastischer oder thermo-elastischer Kunststoff.

Fig. 2 zeigt eine beheizbare Platte 2 eines weiteren Ausführungsbeispiels eines erfindugnsgemäßen Haarglätteisens, wobei sich bei dem in Fig. 2 gezeigten Ausführungsbeispiel die Nut 8 direkt an den Längsseiten der Glasplatte 2 befindet, was die elastische Lagerung durch Verzicht des Rahmens kostengünstiger machen kann, sowie optisch gefälliger. Zum anderen kann durch den Verzicht auf den Rahmen 6 die Montage schneller erfolgen.

Es versteht sich von selbst, dass anstelle der in Fig. 2 gezeigten Form der Nut jedwede andere Geometrie eines Profils bzw. einer Nut in der Seite der Glasplatte 2 verwendet werden kann.

Fig. 3 zeigt ein weiteres Ausführungsbeispiel eines mit der Platte 2 verbundenen Kopplungselements 14. Bei dem in Fig. 3 gezeigten Ausführungsbeispiel ist das Kopplungselement 14 in Form zweier Stege gebildet, die mit den Kanten der Platte 2 form-, kraft oder stoffschlüssig verbunden sind. Wie aus der Seitenansicht auf die Platte 2 in Fig. 3 hervorgeht, ist das stegförmige Kopplungselement in eine Nut in der Seitenfläche der Platte 2 gepresst.

Fig. 4 zeigt eine weitere Schnittansicht durch eine beheizbare Platte 2 eines weiteren Ausführungsbeispiels eines Haarglätteisens, das nicht Teil der Erfindung ist. Bei der in Fig. 4 gezeigten Ausführungsform wird für die Platte 2 ein sich in Richtung der Gebrauchsoberfläche 4 konisch verjüngender Querschnitt gewählt, der in eine dazu korrespondierende Kontur der Kopplungselemente 14 aus elastischem Material eingreift, um zu verhindern, dass die Platte 2 in oder entgegen der Richtung der Gebrauchsoberfläche 4 aus der Halterung fallen kann. Das heißt, anstatt eines Profils wird eine konische Glasplatte verwendet, die von einem Gummi oder einem Kunststoff (vorzugsweise plastisch oder thermo-elastisch) derart gefasst wird, dass die Platte nicht herausfallen kann, jedoch nach oben (in Richtung der Gebrauchsoberfläche) trotzdem offen ist.

Fig. 5 zeigt ein weiteres Ausführungsbeispiel, das nicht Teil der Erfindung ist, bei dem die Kopplungselemente 14 in Form von U-förmigen Profilen implementiert werden, die sich um die Längsseiten der Platte 2 erstrecken und eine elastische Anbindung an das Gehäuse ermöglichen.

Fig. 6 zeigt einen Schnitt durch ein weiteres Ausführungsbeispiel einer Platte 2 eines nicht erfindungsgemäßen Haarglätteisens, wobei bei dem in Fig. 6 gezeigten Ausführungsbeispiel das elastische Material des Kopplungselements 14 einen Querschnitt besitzt, der sich in Richtung der Gebrauchsoberfläche 4 trapezförmig öffnet. Die Platte 2 wird bei einer Druckbelastung von der Gebrauchsoberfläche in das elastische Material des Kopplungselements 14 gedrückt, sodass durch diesen Mechanismus die federnde Lagerung sichergestellt ist. Wenngleich in Fig. 6 eine Glasplatte gezeigt ist, die ebenfalls einen konischen Querschnitt besitzt, kann der Querschnitt der Glasplatte bei anderen Ausführungsbeispielen anders sein, ohne dass die Funktionalität beeinträchtigt wäre. Beispielsweise kann auch hier eine quaderförmige Glasplatte verwendet werden.

Um ein Herausfallen der Glasplatte 2 bei der in Fig. 6 gezeigten Lagerung zu verhindern, kann an zwei gegenüberliegenden Enden der Glasplatte 2 eine Halterung angebracht sein, die die Glasplatte auf der Gebrauchsoberfläche 4 teilweise überdeckt. Diese kann beispielsweise an den Enden der langen Seiten der Glasplatte 2 angebracht sein.

Gemäß einigen weiteren Ausführungsbeispielen kann das Quarzglas bzw. das Glas auch mit einem Kleber in einem Rahmen befestigt werden, der selbst aus einem elastisch verformbaren Profilring besteht, sodass bei starrer Verbindung des Rahmens mit dem Gehäuse eine elastische Lagerung des Glases innerhalb des Rahmens über den elastischen Profilring erzielt wird.

Fig. 7 zeigt ein weiteres Ausführungsbeispiel, das nicht Teil der Erfindung ist, bei dem das zwischen dem Rand der Platte 2 und dem Gehäuse 10 angeordnete Kopplungselement 14 die Form einer Sicke aufweist, wie sie beispielsweise auch in Lautsprechern Verwendung findet.

Das heißt, das Kopplungselement hat zumindest teilweise eine halbkreisförmige Form, was dazu führt, dass die Elastizität der Lagerung zusätzlich zur intrinsischen Elastizität des Materials durch die geometrische Form desselben erhöht werden kann. Mit anderen Worten kann die Glasplatte 2 mit einer Hohlkehle, Nut oder vergleichbarem ausgestattet sein und mittels einer Art Lautsprechersicke am Gehäuse fixiert werden. Diese Sicke kann so gestaltet sein, dass sie die Glasplatte 2 etwas nach oben hebt um gleichzeitig ein optimales, sprich planparalleles Zueinander der beiden in einem Glätteisen einander gegenüber angeordneten Platten zu ermöglichen.

Fig. 8 zeigt eine weitere Möglichkeit, die nicht Teil der Erfindung ist, die Platte 2 in dem Gehäuse elastisch zu lagern. Bei der in Fig. 8 gezeigten Ausführungsform wird die federnde Lagerung über eine Mehrzahl von zwischen einer der Gebrauchsoberfläche 4 der Platte 2 abgewandten Seite der Platte 2 und dem Gehäuse 10 angeordneten Federelementen 16 bewirkt. Als Federelemente 16 können dabei beispielsweise beliebige Querschnitte eines intrinsisch elastischen Materials oder auch Schraubenfedern oder sämtliche anderen bekannten federnden Materialien verwendet werden.

Fig. 9 zeigt eine weitere Ausführungsform, die nicht Teil der Erfindung ist, bei der zusätzlich zu den Federelementen 16 ein an die beiden Federelemente 16 koppelndes Flüssigkeitsreservoir 18 verwendet wird, mittels dessen bei einem Druck auf eines der beiden Federelemente 16 eine Kraft auf das andere Federelement übertragen wird. Solche derart miteinander kommunizierende Federtöpfe gewährleisten eine effizientere Lagerung bzw. eine stoßabsorbierendere Lagerung der Platte 2 als zwei vollständig voneinander getrennte Federelemente, zwischen denen keine Verbindung besteht.

Fig. 10 zeigt eine Aufsicht auf ein weiteres Ausführungsbeispiel eines Haarglätteisens, das nicht Teil der Erfindung ist, wobei Fig. 11 eine vergrößerte Schnittansicht der federnden Lagerung zeigt, über die die Platte 2 mit dem Gehäuse 10 verbunden ist.

Die Platte 2 selbst ist in einem Rahmen 6 gefasst, welcher über zumindest ein Federelement 20 federnd mit dem Gehäuse 10 verbunden ist, sodass im Ergebnis auch die Platte 2 federnd bezüglich des Gehäuses 10 gelagert ist. Dabei ist die Glasplatte 2 in einem umliegenden Rahmen 6 gesteckt, welcher an den Längsseiten der Platte 2 verlängert ist. An der Verlängerung des Rahmens 6 erfolgt die Befestigung des Rahmens 6 an das Gehäuse 10. Diese Befestigung erfolgt über Federn bzw. federnde Elemente 20, sodass der Rahmen und mit dem Rahmen die Platte 2 federnd aufgehängt ist. Zusätzlich oder ergänzend zu der in Fig. 11 gezeigten Konfiguration kann die Verlängerung des Rahmens 6 zur federnden Lagerung alternativ oder zusätzlich an den Längsseiten der Platte 2 erfolgen.

Die vorliegende Erfindung ermöglicht mit einfachen konstruktiven und kostengünstigen Mitteln ein Haarglätteisen mit einer verbesserten Handhabung und einer verbesserten Glättfunktion zur Verfügung zu stellen.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichenliste

- 2: Platte
- 4: Gebrauchsoberfläche
- 6: Rahmen
- 8: Nut
- 10: Gehäuse
- 12: Gehäusenut
- 14: Kopplungselement
- 16: Federelement
- 18: Flüssigkeitsreservoir
- 20: Federelement

## Patentansprüche

1. Haarglätteisen mit einer beheizbaren Platte (2) mit einer Gebrauchsoberfläche (4) zum Glätten der Haare, wobei die Platte (2) Glas enthält und mittels einer Lagerung federnd bezüglich eines Gehäuses (10) gelagert ist, und wobei die Lagerung ein Kopplungselement (14) aus einem elastischen Material umfasst, das zwischen zumindest zwei gegenüberliegenden Kanten der Platte (2) und dem Gehäuse (10) angeordnet ist, wobei
- die Patte (2) sich innerhalb eines zumindest teilweise umlaufenden und mit der Platte (2) verbundenen Rahmens (6) befindet und sich an dem Rahmen (6) eine über den Rahmen (6) mit der Platte (2) verbundene Nut (8) befindet, oder
- sich die Nut (8) direkt an Längsseiten der Platte (2) befindet,
- das Gehäuse (10) eine zur Nut (8) korrespondierende Gehäusenut (12) aufweist,
- sich das elastische Kopplungselement (14) in der Nut (8) und der Gehäusenut (12) befindet,
**dadurch gekennzeichnet, dass**
das Kopplungselement (14) ein Ring aus Silikon oder einem elastischen Stoff ist.

2. Haarglätteisen nach Anspruch 1, **dadurch gekennzeichnet, dass** sich das Kopplungselement (14) in die Nut (8) erstreckt, die mit den zumindest zwei gegenüberliegenden Kanten der Platte (2) verbunden ist.

3. Haarglätteisen nach Anspruch 2, **dadurch gekennzeichnet, dass** sich die Nut (8) an den zumindest zwei gegenüberliegenden Kanten der Platte (2) in das Material der Platte (2) erstreckt.

4. Haarglätteisen nach Anspruch 1, **dadurch gekennzeichnet, dass** das Kopplungselement (14) mit der Platte (2) stoffschlüssig verbunden ist.

5. Haarglätteisen nach Anspruch 1, **dadurch gekennzeichnet, dass** das Kopplungselement (14) ein Gummi, ein Silikon oder ein Kunststoff ist.

6. Haarglätteisen nach einem der vorhergehenden Ansprüche, **dadurch gekennzeichnet, dass** die Platte aus Quarzglas besteht.

## Claims

1. Hair straightener having a heatable plate (2) with a useable surface area (4) for straightening hair, wherein the plate (2) contains glass and is mounted in a spring-loaded manner in respect of a housing (10) by means of a bearing, and wherein the bearing comprises a coupling element (14) made from elastic material which is arranged between at least two opposing edges of the plate (2) and the housing (10), wherein
- the plate (2) is disposed within a frame (6) which runs at least partially circumferentially and is connected to the plate (2),
- and a groove (8) connected to the plate (2) by way of the frame (6) is disposed on the frame (6), or
- the groove (8) is disposed directly on longitudinal sides of the plate (2),
- the housing (10) has a housing groove (12) which corresponds to the groove (8),
- the elastic coupling element (14) is disposed in the groove (8) and the housing groove (12),
**characterised in that**
- the coupling element (14) is a ring made from silicon or an elastic substance.

2. Hair straightener according to claim 1, **characterised in that** the coupling element (14) extends into the groove (8) which is connected to the at least two opposing edges of the plate (2).

3. Hair straightener according to claim 2, **characterised in that** on the at least two opposing edges of the plate (2), the groove (8) extends into the material of the plate (2).

4. Hair straightener according to claim 1, **characterised in that** the coupling element (14) is connected to the plate (2) by material engagement.

5. Hair straightener according to claim 1, **characterised in that** the coupling element (14) is a rubber, a silicon or a plastic.

6. Hair straightener according to one of the preceding claims, **characterised in that** the plate consists of fused quartz glass.

## Revendications

1. Fer à lisser les cheveux avec une plaque chauffable (2) avec une surface utile (4) pour lisser les cheveux, dans lequel la plaque (2) contient du verre et est logée de manière élastique par rapport à un carter (10) au moyen d'un logement, et dans lequel le logement englobe un élément de couplage (14) en un matériau élastique, disposé entre au moins deux bords opposés de la plaque (2) et le carter (10), dans lequel
- la plaque (2) se trouve au sein d'un cadre (6) au moins partiellement périphérique et relié à la plaque (2) et une rainure (8) reliée à la plaque (2) via le cadre (6) se trouve sur le cadre (6) ou la rainure (8) se situe directement sur des côtés longitudinaux de la plaque (2),
- le carter (10) présente une rainure de carter (12) correspondant à la rainure (8),
- l'élément de couplage élastique (14) se situe dans la rainure (8) et la rainure de carter (12),
**caractérisé en ce que**
- l'élément de couplage (14) est une bague en silicone ou en une autre matière élastique.

2. Fer à lisser les cheveux selon la revendication 1, **caractérisé en ce que** l'élément de couplage (14) s'étend dans la rainure (8), qui est reliée avec les au moins deux bords opposés de la plaque (2).

3. Fer à lisser les cheveux selon la revendication 2, **caractérisé en ce que** la rainure (8) s'étend sur les au moins deux bords opposés de la plaque (2) dans le matériau de la plaque (2).

4. Fer à lisser les cheveux selon la revendication 1, **caractérisé en ce que** l'élément de couplage (14) est relié à la plaque (2) par complémentarité de matières.

5. Fer à lisser les cheveux selon la revendication 1, **caractérisé en ce que** l'élément de couplage (14) est une gomme, une silicone ou un plastique.

6. Fer à lisser les cheveux selon l'une des revendications précédentes, **caractérisé en ce que** la plaque est en verre de quartz.
